# EUROPÄISCHE PATENTSCHRIFT

(11) **EP 0 181 466 B1**
(45) Veröffentlichungstag und Bekanntmachung des Hinweises auf die Patenterteilung: **09.12.1987**
(21) Anmeldenummer: 85111889.3
(22) Anmeldetag: 20.09.1985
(51) Int. Cl.: B65B 55/02

(54) **Verfahren zum Herstellen steriler Packungen**
Method for making sterile packages
Procédé pour fabriquer des emballages stériles

(30) Priorität: 25.10.1984 DE 3439020
(43) Veröffentlichungstag der Anmeldung: 21.05.1986
(73) Patentinhaber: ROBERT BOSCH GMBH, 70442 Stuttgart (DE)
(72) Erfinder: Buchner, Norbert, Prof. Dr., D-7057 Winnenden 6 (DE)

## Beschreibung

### Stand der Technik

Die Erfindung geht aus von einem Verfahren nach dem Oberbegriff des Anspruchs 1. Um die Verwendung von chemisch wirkenden Sterilisationsmitteln beim Herstellen von Behältern zum keimfreien Verpacken verderblicher Lebensmittel zu vermeiden, ist durch die DE-OS 2744506 bereits ein Verfahren bekannt geworden, bei dem für die Behälter und für die Deckel jeweils ein mehrlagiges Band bereitgestellt wird, das aus einem Packstoffband und aus einem dessen Innenseite abdeckenden Schutzband zusammengesetzt ist, und bei dem die beiden aneinander anliegenden Seiten der beiden Lagen keimfrei gehalten sind. Die beiden Lagen werden in einem Sterilraum, in dem napfartige Behälter geformt und gefüllt werden, voneinander abgeschält. Das eine Packstoffband wird darauf zu Behältern geformt und das Deckband nach dem Füllen auf die Behälter aufgesiegelt. Die abgeschälten Schutzbänderwerden wieder aufgewickelt und einem Recycling-Prozess unterworfen. Für einen Fall wurde vorgbeschlagen, das Schutzband als Deckfolie für die Behälter zu verwenden.

Dieses bekannte Verfahren setzt einige schwierig einzuhaltende Vorkehrungen voraus. So muss das Schutzband unter sterilen Bedingungen mit dem Packstoffband zusammengesetzt werden. Ausserdem soll die Bindung so eingestellt sein, dass das Schutzband vom Packstoffband leicht abgeschält werden kann. Andererseits soll es, wenn es als Deckfolie verwendet wird, mit dem Packstoffband gut siegelbar sein. Dies gibt Einengungen in bezug auf die erzielbare Siegelnahtfestigkeit. Ausserdem darf das Schutzband, um ein Funktionieren des Schälens zu gewährleisten, nicht zu dünn sein. Der Materialbedarf ist daher relativ hoch. Da die einzelnen Lagen in sterilem Zustand, vorzugsweise direkt im Anschluss an ihre Herstellung, zusammengesetzt werden müssen, ist eine Bedruckung des Schutzbandes kaum möglich, so dass es als Deckfolie kaum in Frage kommt. Ferner ist die Herstellung der Bänder sehr teuer, da dafür ein sehr spezielles Ausgangsmaterial notwendig ist, das unter kontrollierten keimfreien Bedingungen zu einem Band geformt wird.

Nachteilig ist ferner, dass dem Abpacker einige Punkte für die Sicherung der Sterilität der verpackten Erzeugnisse entzogen sind. Eine Infektion der Bänder kann nämlich beim Herstellen, Bedrucken, Schneiden, Transportieren und Lagern der Bänder auftreten. Insbesondere kann bei diesen Operationen an den seitlichen Schnittkanten eine unbeabsichtigte Delaminierung auftreten, die zu einer lokalen Infektion führt. Aus diesem Grund in der Praxis das abzuschälende Schutzband im Abstand von etwa 1 cm vom Rand geschlitzt, so dass die gefährdete Aussenzone nicht der Verarbeitung zugeführt wird. Dieses Vorgehen ergibt zusätzlichen Abfall.

Ferner ist durch die DE-OS 3019503 ein Verfahren zum Herstellen zweiteiliger steriler Packungen nach dem Oberbegriff des Anspruchs 1 bekannt geworden, bei dem ein Packstoffschlauch mit steriler Innenseite bereitgestellt, dieser beim Einlauf in den Sterilraum an seinen beiden Knickrändern zu zwei Bändern zerteilt wird, von denen in das eine Näpfe geformt und diese befüllt werden, und schliesslich das andere Band auf das Napfband aufgesiegelt wird. Bei diesem Vorgehen kann die Dicke der Schlauchwand sehr dünn sein, da die Sterilität im Schlauchinnern ohne weiteres aufrechterhalten werden kann. Um den Behältern eine gewisse Steifigkeit zu geben, kann das Napfband mit einem gesonderten verformbaren Band unterlegt werden, das dann zusammen mit dem einen Band des Schlauches verformt wird. Gegenüber dem eingangs erwähnten Verfahren hat dieses Verfahren den Vorteil, dass von einem wesentlich billigeren Standardmaterial ausgegangen werden kann, dass die Sterilität im Innern des Schlauches wesentlich leichter erreichbar ist als bei einem Flachmaterial und dass eine Beeinträchtigung der Sterilität beim Lagern und Transportieren weit weniger wahrscheinlich ist, weil der Schlauch seitlich geschlossen ist. Ferner ist das Unterlegen des Napfbandes mit einem zusätzlichen verformbaren Band weiterhin vorteilhaft, wenn im Falle einer in Frage kommenden Bedrukkung nicht das Napfband selber sondern das zusätzliche Band mit einem Aufdruck versehen wird. Nachteilig bei dem Verpackungsherstellverfahren nach der DE-OS 3019503 ist jedoch, dass nach dem Zerteilen des Schlauches in zwei Bänder, das für den Verschluss vorgesehene Band über eine längere Strecke transportiert werden muss, die die Stationen zum Formen und Füllen der Näpfe überbrückt, wobei dafür Sorge zu tragen ist, dass die sterile Innenseite nicht von der unsterilen Aussenseite her infiziert wird.

### Vorteile der Erfindung

Das erfindungsgemässe Verfahren zum Herstellen steriler Packungen mit den kennzeichnenden Merkmalen des Anspruch 1 hat demgegenüber den Vorteil, dass jeder der beiden Schläuche erst unmittelbar vor seiner Weiterverarbeitung aufgeschlitztwerden muss, so dass Transportschwierigkeiten vermieden werden. Ferner können für das Napfband und für das Verschlussband Schläuche mit. unterschiedlichen Siegel- oder Schweisseigenschaften verwendet werden, so dass sich auf diese Weise die Kraft zum Abziehen des Verschlussbandes vom Rand eines Napfes zum Öffnen der Packungen beeinflussen lässt.

Durch die in den abhängigen Ansprüchen aufgeführten Massnahmen sind vorteilhafte Weiterbildungen des im Anspruch 1 angegebenen Verfahrens möglich.

### Zeichnung

Das Verfahren nach der Erfindung ist in einer Zeichnung dargestellt und in der nachfolgenden Beschreibung näher erläutert. Es zeigen
Figur 1 eine Becherform-, Füll- und Schliessvorrichtung vereinfacht im Längsschnitt,
Figur2 und Figur3 Einrichtungen zum Schlitzen und Ausbreiten eines Schlauches der Vorrichtung nach Figur 1 in schaubildlicher Darstellung.

### Beschreibung des Ausführungsbeispiels

In einem von einem Gehäuse 10 umgebenen Sterilraum 11 mit steriler Atmosphäre sind nebeneinander eine Heizstation 12, eine Formstation 13 und eine Füllstation 14 angeordnet. Ausserhalb des Gehäuses 10 ist neben der Füllstation 14 eine Siegelstation 15 und eine Stanzstation 16. Das unten offene Gehäuse 10 hat in seinen beiden Endwänden je einen engen Spalt 17,18 zum Einführen je eines dünnen, flachliegenden Schlauches 21, 22. Die Unterseite des nach unten offenen Gehäuses 10 wird von einem Band 23 abgeschlossen, das von einer Vorratsrolle 24 abgezogen wird. Fernerwird über Umlenkrollen 25,26 ein Band 27 von einer Vorratsrolle 28 in den Sterilraum 11 eingeführt.

Das Band 23 und der Schlauch 21 bestehen aus einem verformbaren Packstoff, vorzugsweise aus einem thermoformbaren Kunststoff. Das Band 27 und der Schlauch 22 bestehen aus einem gut siegelbaren Packstoff. Die beiden Schläuche 21 und 22, die von nicht dargestellten Vorratsrollen abgezogen werden, haben eine sterile Innenfläche.

Der erste Schlauch 21, aus dem und dem Band 23 Behälter geformt werden, wird über eine Umlenkrolle 30 von oben gegen die Mitte des Bandes 23 geführt, wobei ein Knickrand 31 durch den Spalt 17 in den Sterilraum 11 des Gehäuses 10 läuft. Der Schlauch 21 wird wenig oberhalb der Ebene des Bandes 23 an seinem im Sterilraum 11 befindlichen Knickrand 31 von einem Schlitzmesser 32 der Länge nach aufgeschlitzt. Seine beiden am anderen Knickrand verbundenen Lagen werden von zwei winklig angeordneten Rohren 33, 34 zu einem flachen Band 35 auseinandergefaltet, das auf das Band 23 zu liegen kommt. Zwei Führungasstangen 36, 37 führen die aufeinanderliegenden Lagen des Schlauches 21 unterhalb des Schlitzmessers32. Um eine Infektion der Innenfläche des Bandes 35 von der Aussenseite her zu vermeiden, wird durch die beiden Rohre 33 und 34 sowie durch eine unterhalb des Schlitzmessers 32 angeordnete Düse 38 sterile Luft oder ein steriles Gas zwischen die noch aufeinanderliegenden lagen geblasen, das an den Schnitträndern austritt und infolge des leichten Überdrucks eine Strömung nach aussen erzeugt. Die eingeführte Sterilluft hält auch den Sterilraum 11 unter einem leichten Überdruck, so dass Sterilluft durch die Spalte 17,18 und an den zwischen dem Band 23 und der Unterseite des Gehäuses 10 auftretenden Schlitzen ausströmen kann und so einer Infektion des Sterilraumes 11 vermieden wird.

Die beiden aufeinanderliegenden Bänder 23 und 35 werden, wobei die sterile Innenseite des aus dem Schlauch 21 geformten Bandes 35 nach oben weist, von einer nicht dargestellten Fördereinrichtung durch die einzelnen Bearbeitungsstationen 12 bis 16 hindurchbewegt. In der Heizstation 12 werden sie auf eine zum Thermoformen geeignete Temperatur erwärmt, wobei sie bei Verwendung von Wärmekontaktplatten auch miteinander kaschiert werden. In der Formstation 13 werden in das zweischichtige Band 23, 35 Näpfe 40 gezogen. Dabei kommt das Band 35 in das Napfinnere zu liegen und bildet mit seiner sterilen Fläche die Innenseite eines Napfes 40. In der Füllstation 14 werden die Näpfe mit Portionen eines sterilen Gutes befüllt. Vor der Siegelstation 15 wird auf das die Näpfe 40 enthaltende Doppelband 23, 35 ein Verschlussband 41 aufgelegt und dieses in der Siegelstation 15 mit dem Rand der Näpfe 40 versiegelt. Die zusammenhängenden, verschlossenen Näpfe 40 werden in der Stanzstation 16 in einzelne Packungen getrennt.

Das Verschlussband 41 ist ebenso wie das Napfband 23, 35 doppellagig. Seine beiden Lagen bestehen aus dem Band 27 und einem darauf gelegten Band, das durch Aufschlitzen des durch den Spalt 18 am rechten Ende des Gehäuses 10 zugeführten Schlauches 22 gebildet wird. Der Schlauch 22 wird in gleicher Weise wie der erste Schlauch 17 in das Gehäuse 10 eingeführt, dort geschlitzt und seine Wandung flach auf dem Band 27 entfaltet, wobei seine sterile Innenfläche vom band 27 abgekehrt ist und nach oben weist. Durch Umlenken des so gebildeten, doppellagigen Verschlussbandes 41 um die Umlenkwalze 26 gelangt dessen sterile Fläche auf die ebenfalls sterile Fläche des Napfbandes 23, 35. Seine beiden Lagen werden miteinander in der Siegelstation 15 bei seinem Aufsiegeln auf das Napfband 23, 35 verbunden.

Das dem Verschlussband 41 Festigkeit und/ oder Dichtigkeit verleihende Band 27 kann aus Aluminium, Papier, Karton, Kunststoff oder auch aus einer Kombination solcher Stoffe bestehen und eine heisssiegelfähige Beschichtung tragen, die ein Verkleben mit dem Band aus dem Schlauch 22 ermöglicht. Das Band 23 und das aus dem Schlauch 21 gebildete Band 35 können auch aus einem kaltformbaren Material bestehen, so dass ein Formen der Behälter durch Tiefziehen oder Tiefen ohne die Heizeinrichtung 12 möglich ist.

Ergänzend wird bemerkt, dass, wenn auf eine gewisse Steifigkeit der Behälter verzichtet werden kann, diese auch nur aus den Schläuchen 21 und 22 hergestellt werden können, wobei die Bänder 23 und 27 entfallen.

Wie in Figur 3 dargestellt, können die Schläuche 21 und 22 auch zu einem Band geschlitzt und entfaltet werden, indem ein Trennschnitt in der Mitte einer Lage zwischen den beiden Knickrändern vorgenommen wird und die beiden oben liegenden Hälften der oberen Wand seitlich nach aussen ausgebreitet werden. Vorzugsweise erfolgt dieses Vorgehen, nachdem der Schlauch 21 mittig auf das Band 23 aufgelegt worden ist.

## Patentansprüche

1. Verfahren zum Herstellen steriler Packungen, bei dem in einem Sterilraum (11) in ein Band (35) aus verformbarem Packstoff Näpfe (40) geformt, diese mit sterilem Gut befüllt und mit einem siegelbaren Verschlussband (41) versiegelt sowie so hergestellte Packungseinheiten aus den vereinigten Bändern abgetrennt werden, und bei dem das Band (35) in Form eines Schlauches (21 ) mit steriler Innenfläche bereitgestellt wird, der im Sterilraum (11) aufgetrennt wird, dadurch gekennzeichnet, dass je ein Schlauch (21, 22) mit steriler Innenfläche zum einen für das Band (35) für die Näpfe (40) und zum andern für das Verschlussband (41 ) bereitgestellt und zugeführt wird, und dass jeder der Schläuche im Sterilraum (11) längsgeschlitzt und flach ausgebreitet wird.

2. Verfahren nach Anspruch 1, dadurch gekennzeichnet, dass der flachliegend zugeführte Schlauch (21; 22) entlang eines seiner beiden Knickränder (31) geschlitzt wird.

3. Verfahren nach Anspruch 1, dadurch gekennzeichnet, dass eine der beiden Lagen des flachliegenden Schlauches (21; 22) zwischen den beiden Knickrändern längsgeschlitzt wird.

4. Verfahren nach einem der Ansprüche 1 bis 3, dadurch gekennzeichnet, dass das aus dem Schlauch (21; 22) gebildete Band (35; 41) mit einem anderen Band (23, 27) unterlegt und mit diesem verbunden wird.

## Claims

1. Process for producing sterile packs, in which, in a sterile chamber (11), cups (40) are formed in a strip (35) of deformable packaging material, these are filled with a sterile product and sealed by means of a sealable closing strip (41), and pack units thus produced are severed from the combined strips, and in which the strip (35) is provided in the form of a tube (21) which has a sterile inner face and which is cut open in the sterile chamber (11), characterized in that a tube (21, 22) having a sterile innerface is provided and supplied respectively on the one hand for the strip (35) for the cups (40) and on the other hand for the closing strip (41), and in that each of the tubes is slit longitudinally and spread out flat in the sterile chamber (11).

2. Process according to Claim 1, characterized in that the tube (21; 22) supplied lying flat is slit along one of its two folding edges (31).

3. Process according to Claim 1, characterized in that one of the two layers of the tube (21 ; 22) lying flat is slit longitudinally between the two folding edges.

4. Process according to one of Claims 1 to 3, characterized in that the strip (35; 41 ) formed from the tube (21; 22) is underlaid with another strip (23, 27) and is joined to this.

## Revendications

1. Procédé pour fabriquer des emballages stériles, dans lequel des godets (40) sont formés dans une enceinte stérile (11) dans une bande (35) en matériau d'emballage déformable, ces godets étant remplis d'un produit stérile et scellés avec une bande de fermeture (41) scellable, ainsi que les unités d'emballages, ainsi fabriquées, sont séparées à partir des bandes réunies et dans lequel la bande (35) est élaborée sous forme d'un tuyau (21 ) à surface interne stérile, qui est découpé dans une enceinte stérile (11), caractérisé en ce que chaque tuyau (21, 22) à surface interne stérile est élaboré, pour l'un, afin de réaliser la bande (35) pour les godets, et pour l'autre, afin de réaliser la bande de fermeture (41), et amené et en ce que chacun des tuyaux est découpé selon sa longueur et écarté à plat dans l'enceinte stérile (11).

2. Procédé selon la revendication 1, caractérisé en ce que le tuyau (21, 22) qui est amené posé à plat est découpé en longueur le long de l'un de ses deux bords de pli (31).

3. Procédé selon la revendication 1, caractérisé en ce que l'une des deux couches du tuyau posé à plat (21, 22) est découpée en longueur entre les deux bords de pli.

4. Procédé selon l'une des revendications 1 à 3, caractérisé en ce que la bande (35, 41) formée à partir du tuyau (21, 22) reçoit au-dessous une autre bande et qu'elle est liée avec celle-ci.
